# EUROPÄISCHE PATENTSCHRIFT

(11) **EP 3 046 088 B1**
(45) Veröffentlichungstag und Bekanntmachung des Hinweises auf die Patenterteilung: **23.05.2018**
(21) Anmeldenummer: 16151715.6
(22) Anmeldetag: 18.01.2016
(51) Int. Cl.: G08C 17/02, G08C 19/00, G08C 23/04, H01R 13/00

(54) **KABELÜBERGANG MIT MODULARER ERWEITERUNG**
CABLE TRANSITIONS WITH MODULAR EXTENSION
PASSAGE DE CABLES AVEC EXTENSION MODULAIRE

(30) Priorität: 18.01.2015 DE 102015000285
(43) Veröffentlichungstag der Anmeldung: 20.07.2016
(73) Patentinhaber: Link GmbH, 35510 Butzbach-Ostheim (DE)
(72) Erfinder: LINK, Daniel, 35510 Butzbach (DE)
(74) Vertreter: Tergau & Walkenhorst Patentanwälte PartGmbB

(56) Entgegenhaltungen:
- EP-A2- 2 146 401
- US-A- 4 236 779

## Beschreibung

Die Erfindung bezieht sich auf einen Kabelübergang zum Verbinden mehrerer, an einer an einem ersten Träger angeordneten ersten Signalverarbeitungseinheit ankommender Signalleitungen mit mehreren von einer an einem, gegenüber dem ersten Träger schwenkbaren, zweiten Träger angeordneten zweiten Signalverarbeitungseinheit abgehenden Signalleitungen, umfassend eines sich zwischen den beiden Signalverarbeitungseinheiten erstreckenden Verbindungskabel, wobei die erste Signalverarbeitungseinheit einen ersten Mehrkanal-Signalumsetzer umfasst, welcher auf den ankommenden Signalleitungen eintreffende Mess- Überwachung- und/oder Steuersignale in ein über das Verbindungskabel übertragbares gebündeltes Übertragungssignal umwandelt und dessen Signalausgang mit dem einen Ende des Verbindungskabels in Verbindung steht und wobei die zweite Signalverarbeitungseinheit einen als Signal-Rückumsetzer dienenden zweiten Mehrkanal-Signalumsetzer umfasst, der mit dem anderen Ende des Verbindungskabels in Verbindung steht und an seinen Ausgängen den ursprünglichen Mess-, Überwachungs- und/oder Steuersignalen entsprechende Signale liefert.

Flexible Kabelübergänge werden vielfach als elektrisches Verbindungselement zwischen einem ortsfesten Träger, z.B. einem Türrahmen, und einem demgegenüber beweglichen, insbesondere schwenkbaren Träger, z.B. einem Türflügel, eingesetzt (siehe DE 31 05 311 C2; DE 298 14 952 U1). Sie sind auch als trennbare Kabelübergänge in verschiedenen Ausführungsformen bekannt, (z.B. DE 94 16 940 U1; DE 100 53 153 C1; DE 101 26 785 A1; DE 10 2004 047 001 B4). Soll eine Vielzahl von Leitungen über einen Kabelübergang miteinander verbunden werden, so steht bei trennbaren Kabelübergängen die Enge im Bereich des Türfalzes der Unterbringung von größeren Steckverbindungen mit einer Vielzahl von Stift- bzw. Buchsenelementen entgegen. Man hat sich bisher durch den gleichzeitigen Einbau mehrerer, üblicherweise mehradriger Kabelübergänge längs der Rahmenkante geholfen. Außerdem beschränkt der verfügbare lichte Innendurchmesser des Schutzmantels die Anzahl der ohne Beeinträchtigung der Flexibilität durchleitbaren Leitungen.

Andererseits werden Räume und Gebäude in zunehmendem Maße mit Fernsteuer-, Kontroll- und Überwachungseinrichtungen ausgerüstet, welche an eine entsprechende Steuerzentrale angeschlossen werden müssen. Hierfür hat man bislang in den Wänden des Raumes Anschlussdosen für die Mess-, Steuer- und Eingabegeräte angebracht und mittels unter Putz verlegter Leitungen mit der Steuerzentrale verbunden. Für das Verlegen der Kabel und Anbringen der Gerätedosen sind, sofern keine vorgefertigten Installationswände vorhanden sind, umfangreiche und zeitraubende Installationsarbeiten erforderlich. Besonders schwierig wird es zumeist bei einer nachträglichen Erweiterung oder Umrüstung der Steuer- und Überwachungsanlage. Der Installationsaufwand lässt sich erheblich vermindern, wenn man zumindest einen Teil der Mess-, Steuer- oder Eingabegeräte nicht an einer Wand sondern an der Tür anbringt und über einen flexiblen Kabelübergang an eine vorverlegte, vieladrige Verbindungsleitung zur Steuerzentrale anschließt. An einer Tür lassen sich zusätzliche oder mit neuen Funktionen ausgestattete Mess-, Steuer- und Eingabegeräte wesentlich einfacher anbringen als an einer Wand. Im Extremfall kann man die Tür austauschen und durch eine entsprechend ausgestattete neue Tür ersetzen. Hierzu bedarf es aber entweder vieladriger oder mehrerer Kabelübergänge.

Die Anzahl der Adern im flexiblen Verbindungskabel kann nach der EP 2 146 401 A2 oder der DE 42 22 321 A1 durch die Verwendung von Signalumsetzern reduziert werden. Dadurch wird ein möglichst dünnes und flexibles Verbindungskabel erreicht. Die Signalumsetzer befinden sich dabei in der EP 2 146 401 A2 nicht in den Elektronikmodulen der beiden Träger (Armaturenbrett bzw. Tür) sondern sind integraler Bestandteil des Kabelübergangs und sind beispielsweise in den Halterungen für die Enden des flexiblen Verbindungskabels untergebracht. Dadurch wird ein Kabelübergang geschaffen, der nicht nur zwischen Türflügel und Türrahmen oder an Fenstern sondern an beliebigen Trägern einsetzbar ist, welche relativ zueinander bewegbar, insbesondere schwenkbar sind.

Ein derartiger Kabelübergang ist für die Übertragung von einer Vielzahl beliebiger Signale ausgerüstet und dementsprechend vielseitig einsetzbar. Sein mechanischer Aufbau und sein Platzbedarf entsprechen dem eines herkömmlichen Kabelübergangs, so dass er sich auch zum Nachrüsten bereits vorhandener Anlagen eignet und leicht montierbar ist. Dies ist bei Sicherheitsanlagen zur Überwachung von Fenstern oder Türen besonders vorteilhaft.

Die Mess-, Steuer- und Überwachungssignale - nachfolgend kurz "Signale" genannt - werden am senderseitigen Ende des Kabelübergangs, z.B. am Türflügel, mittels eines ersten Mehrkanal-Signalumsetzers in ein gebündeltes Übertragungssignal umgesetzt, welches beispielsweise in eine einzelne, beispielsweise zweiadrige Leitung des flexiblen Verbindungskabels eingespeist wird. Auf der Empfangsseite, z.B. am Türrahmen, erzeugt der am dortigen Ende des Kabelübergangs vorgesehene zweite Mehrkanal-Signalumsetzer (Rückumsetzer) an seinen Ausgängen den ursprünglichen "Signalen" entsprechende Mess-, Steuer- oder Überwachungssignale, welche in herkömmlicher Weise ausgewertet und verarbeitet werden. In Gegenrichtung, d.h. für den Signalfluss vom Türrahmen zum Türflügel, können entweder die gleichen, in diesem Fall bidirektional arbeitenden Signalumsetzer oder ein zweites Umsetzerpaar eingesetzt werden. Gegebenenfalls kann dieser Signal-Rückfluss über eine zweite Leitung, beispielsweise eine zweiadrige Leitung des Verbindungskabels geführt werden. Je nach Art der Signalübertragung zwischen den beiden Signalumsetzern, z.B. Signalbus mit Bus-Protokoll, Frequenzmultiplex, digitale Puls- oder Pulspaketübertragung, Transponderbetrieb oder nach einem sonstigen Übertragungsverfahren, sowie abhängig von der Art der Signalleitung, z.B. Draht oder Glasfaser, wird die Art der Signalumsetzer sowie die Anzahl der Signalleitungen ausgewählt.

Im Zuge der immer weiteren fortschreitenden Technik der Überwachungs- und Messeinheiten, besteht der Wunsch immer mehr Informationen zu überwachen, zu verarbeiten und damit auch an eine zentrale Auswerteeinheit zu übertragen. Dies kann dazu führen, dass die Übertragungskapazitäten des Verbindungskabels oder aber auch der Signalumsetzer an die Grenzen stoßen und Signale nur verzögert oder fehlerhaft übertragen werden. Dazu kommt, dass sich die Art der zu übertragenden Daten oder auch die Sicherheitsbestimmungen für eine Datenübertagung über ein Kabelübergang stets ändern, weshalb es bislang nötig war die Kabelübergänge auszutauschen bzw. aufwändig an die neuen Vorgaben anzupassen oder neu einzustellen.

Aus der US 4,236,779 A ist weiterhin ein Stecksystem zum Verbinden mehrerer Steckverbinder bekannt.

Der Erfindung liegt daher die Aufgabe zugrunde, einen Kabelübergang der oben genannten Art anzugeben, der unter Beibehaltung der oben genannten Vorteile besonders einfach auch größere eintreffende Datenmengen bzw. Signalinformationen verarbeiten und übertragen kann und besonders einfach an sich ändernde Datenmengen, Datenarten und Sicherheitsvorgaben anpassen lassen kann.

Diese Aufgabe wird unter anderem erfindungsgemäß gelöst, indem mindestens eine Signalverarbeitungseinheit mindestens ein Verbindungselement zum signalseitigen Verbinden der Prozessoreinheit und/oder des Signalumsetzers mit einer Prozessoreinheit und/oder einem Signalumset-zer einer dritten Signalverarbeitungseinheit umfasst.

Vorteilhafte Ausgestaltungen der Erfindung sind Gegenstand der Unteransprüche.

Die Erfindung geht von der Überlegung aus, dass eine Erweiterung der eintreffenden Signalleitungen auf die Signalverarbeitungseinheit, für eine Erhöhung der eintreffenden Datenkapazitäten nicht über eine Erweiterung des eintreffenden Datenkabels erfolgen sollte, damit das bestehende System einerseits möglichst kompakt bleibt und andererseits auch bei späterer Erweiterung möglichst nicht ausgetauscht werden muss. Es wurde daher erkannt, dass eine derartige Vergrößerung der Datenvolumen auch unter diesen Bedingungen möglich ist, wenn das System im Sinne einer modularen Bauweise individuell und den Ansprüchen entsprechend erweiterbar ist. Die Signalverarbeitungseinheiten umfassen daher ein Verbindungselement, beispielsweise in Form eines Anschlusses, zum signalseitigen Verbinden einer weiteren Signalverarbeitungseinheit. So lassen sich mehrere Signalverarbeitungseinheiten räumlich getrennt voneinander anordnen und die Signale über einen einzelnen Kabelübergang übertragen. Es ist dabei besonders vorteilhaft, wenn diese weiteren Signalverarbeitungseinheiten ebenfalls Signalumsetzer umfassen, sodass die Signale zwischen den beiden modular verbundenen Signalverarbeitungseinheiten, wie auch bereits beim Kabelübergang, ebenfalls über eine wenigadrige Leitung laufen können.

Für die hierarchische Verwaltung des Zugriffs auf die vorhandenen Leitungen und Signalumsetzer kann dabei eine Master-Slave-Architektur angewendet werden, wobei eine Prozessoreinheit oder eine Signalverarbeitungseinheit der Master ist und die Datenübertragung steuert. Für die Koordination der Datenübertragung kann ein Feldbus-System (beispielsweise LIN-Bus) verwendet werden.

Somit ist es möglich Signalverarbeitungseinheiten direkt in Schlössern, Türantrieben, Fingerprintsystemen oder Sensorsystemen, beispielsweise Temperatur-, Licht- und/oder Erschütterungssensoren, anzuordnen und mit einer Signalverarbeitungseinheit eines Kabelüberganges zu verbinden.

Für eine besonders einfache Übertragung der Daten und Konfiguration des Systems umfasst zumindest ein Teil der Signalverarbeitungseinheiten jeweils eine Sende- und Empfangseinheit. Diese Sende- und Empfangseinheit kann dabei Teil des Verbindungselements sein, sodass Signale von einer Signalverarbeitungseinheit zu einer zweiten Signalverarbeitungseinheit übertragen werden können, sie kann allerdings auch dazu ausgelegt sein, Steuer- oder Systemdaten zu empfangen.

Zur Entlastung des Datenvolumens, welches über den flexiblen Kabelübergang übertragen wird, sind daher die Sende- und Empfangseinheiten in bevorzugter Ausgestaltung dazu ausgelegt, Mess-, Überwachungs- und/oder Steuersingale von einer Signalverarbeitungseinheit zu der anderen Signalverarbeitungseinheit zu übertragen.

Für die Verteilung, Steuerung und Zusammenführung der Daten umfasst jede Signalverarbeitungseinheit eine Prozessoreinheit. Diese Prozessoreinheit ist dazu ausgebildet nach entsprechenden hinterlegten oder erlernten Regeln und Kriterien die von den mehreren Signalleitungen eintreffenden Signale auf die Signalumsetzer oder die Sende- und Empfangseinheit zu verteilen und entsprechend von den Signalumsetzern oder der Sende- und Empfangseinheit eintreffende Signale an die mehreren Signalleitungen weiterzuleiten. Die Prozessoreinheit kann dazu beispielsweise die eintreffenden Signale in Abhängigkeit ihrer Art, Relevanz oder Sicherheitsanforderung an die Signalumsetzer für eine kabelgebundene Übertragung oder den Sende- und Empfangseinheiten für eine drahtlose Übertragung verteilen. Zusätzlich kann die Prozessoreinheit Konfigurationssignale bzw. - befehle an die Signalumsetzer oder die Sende- und Empfangseinheit senden, um diese entsprechend zu konfigurieren oder programmieren.

Für eine besonders einfache externe Konfiguration oder Programmierung der Bauteile der Signalverarbeitungseinheit ist die Sende- und Empfangseinheit in vorteilhafter Ausgestaltung dazu ausgelegt entsprechende Steuersignale zu empfangen und an die Prozessoreinheit zur Konfiguration oder Programmierung der Bauteile der Signalverarbeitungseinheit weiterzuleiten. Dadurch ist es möglich die Verarbeitung, Verteilung und Übertragung der Signale über ein externes Endgerät, beispielsweise über ein dort ausgeführtes Programm, einzustellen und auch anzupassen.

Um auch bei der drahtlosen Übertragung der Signale zwischen den Sende- und Empfangseinheiten hohe Sicherheitsstandards zu erfüllen, werden die Daten bevorzugt verschlüsselt übertragen. Je nach verwendeter drahtloser Übertragungsart, wie beispielsweise Bluetooth, WLAN, oder anderen Übertragungen im Radiofrequenzbereich, infraroten oder optischen Frequenzbereich, werden entsprechende Verschlüsselungstechniken angewendet. Durch die Verwendung einer modularen Bauweise, sind die zu übertragenen Funkstrecken üblicherweise gering, sodass auch eine Nahfeldkommunikation, beispielsweise in Form der RFID-Technologie möglich ist. Außerdem können die Sende- und Empfangseinheiten mit geringer Leistung betrieben werden, was in Hinblick auf behördliche Vorgaben bei der Zulassung und Sicherheitsaspekte von Vorteil ist.

Um eine besonders einfache Überwachung der Signale und der Funktionsweise des Kabelüberganges zu ermöglichen, ist in vorteilhafter Ausgestaltung mindestens eine Sende- und Empfangseinheit dazu ausgebildet mit einem weiteren Netzwerk zu kommunizieren. Ein weiteres Netzwerk kann dabei beispielsweise das Heimnetzwerk oder ein anderes lokales Netzwerk sein. Für eine einfache Kommunikation mit dem weiteren Netzwerk befindet sich die Sende- und Empfangseinheit bevorzugt in einem IP-Adressbereich mit den weiteren Endgeräten des weiteren Netzwerkes.

Um einen möglichst einfachen, kompakten und austauschbaren Kabelübergang bereitstellen zu können, ist in bevorzugter Ausführung mindestens eine Signalverarbeitungseinheit in einem Steckerteil angeordnet. Mit einem entsprechenden zugeordneten Steckerteil am Ende der ankommenden bzw. abgehenden Signalleitungen kann somit eine lösbare Steckverbindung erzielt werden. In Alternativer oder gemischter Bauweise kann mindestens eine Signalverarbeitungseinheit auch in einer Leitung bzw. einem Kabel angeordnet sind. In diesem Fall ist die Signalverarbeitungseinheit in bevorzugter Ausführung beispielsweise mittels eines Schrumpfschlauchs oder einer mit Masse ausgefüllten Umhüllung vor äußeren Zugriffen oder auch Belastungen geschützt.

Die Bereitstellung der Spannungsversorgung kann über eine herkömmliche Übertragungsart leitungsgebunden oder aber auch drahtlos übertragen werden. Weiterhin können langanhaltende Energiespeichermedien, eine energierückgewinnende Speisung oder auch eine eigenständige Erzeugung einer Speisespannung vorgesehen sein. Eine derartige Spannungsversorgung sichert die Netzwerkfähigkeit der einzelnen Bauelemente. Die Spannungsversorgung kann dabei auch über das Verbindungskabel erfolgen.

Für eine besonders einfache Überwachung der Betriebszustände der Signalverarbeitungseinheiten umfassen diese in bevorzugter Ausführung eine optische Anzeige und/oder einen akustischen Signalgeber, die die Betriebsbereitschaft signalisieren.

Die mit der Erfindung erzielten Vorteile bestehen insbesondere darin, dass durch die Verwendung von Sende- und Empfangseinheiten auf einfachste Art und Weise eine Programmierung der Signalverarbeitungseinheiten, eine Abfrage und Übertragung der Signale und eine Kopplung der Signalverarbeitungseinheiten in weitere Netzwerke ermöglicht wird.

Ein Ausführungsbeispiel der Erfindung wird anhand einer Zeichnung näher erläutert. Darin zeigen:
- Fig. 1: ein Kabelübergang mit Signalverarbeitungseinheiten,
- Fig. 2: ein mit einem weiteren Netzwerk oder einem Endgerät verbundenen Kabelübergang,
- Fig. 3: ein mit weiteren Signalverarbeitungseinheiten gekoppelten Kabelübergang.

Gleiche Teile sind in allen Figuren mit denselben Bezugszeichen versehen.

Der Kabelübergang 1 nach Fig. 1 umfasst eine erste Signalverarbeitungseinheit 2 und eine zweite Signalverarbeitungseinheit 4, die über ein Verbindungskabel 6 verbunden sind. Die erste Signalverarbeitungseinheit 2 ist in der Signalflussdarstellung der Fig. 1 dazu ausgebildet Signale mehrere Signalleitungen 8 zu empfangen, während die zweite Signalverarbeitungseinheit 4 dazu ausgebildet ist Signale über mehrere Signalleitungen 10 zu senden. Beide Signalverarbeitungseinheiten sind weiterhin dazu ausgebildet die Signale bidirektional zu versenden bzw. zu empfangen, sodass auch die zweite Signalverarbeitungseinheit 4 Signale über die Signalleitungen 10 empfangen und die erste Signalverarbeitungseinheit 2 Signale über die Signalleitungen 8 senden kann. Die weitere Beschreibung des Kabelübergangs 1 nach der Fig. 1 orientiert sich dabei an dem in der Fig. 1 dargestellten Signalfluss. Die entsprechende umgekehrte Signalführung erfolgt analog den folgenden Ausführungen und wird daher nicht gesondert ausgeführt.

Die von der ersten Signalverarbeitungseinheit 2 über die Signalleitungen 8 empfangen Signale werden durch eine erste Prozessoreinheit 12 auf Basis beispielsweise in einer Datenbank hinterlegter Regeln entweder einem ersten Signalumsetzer 14 oder aber einer ersten Sende- und Empfangseinheit 16 zugeordnet und an diese geleitet. Der Signalumsetzer 14 wandelt die an seinen Signaleingängen eintreffenden Signale in ein gebündeltes Übertragungssignal um, und sendet diese über eine Bus-Datenleitung des Verbindungskabels 6 an einen zweiten Signalumsetzer 18, der in der zweiten Signalverarbeitungseinheit 4 angeordnet ist. Die erste Sende- und Empfangseinheit 16 verschlüsselt dagegen die ihr zugewiesenen Signale und sendet diese über eine drahtlose Verbindung an eine zweite Sende- und Empfangseinheit 20, die ebenfalls in der zweiten Signalverarbeitungseinheit 4 angeordnet ist.

Der zweite Signalumsetzer 18 ist in diesem Fall als Rückumsetzer ausgebildet und wandelt das gebündelte Übertragungssignal in die ursprünglichen Signale um. Auch die zweite Sende- und Empfangseinheit 20 entschlüsselt die empfangenen Signale. Sowohl die umgewandelten Signale durch den zweiten Signalumsetzer 18 als auch die entschlüsselten Signale durch die Sende- und Empfangseinheit 20 werden den Signalleitungen 10 zugeführt. Dabei kann eine ebenfalls in der zweiten Signalverarbeitungseinheit 4 angeordnete zweite Prozessoreinheit 22 die Verteilung oder Reihenfolge der Signale auf die Signalleitungen 8 überwachen und regeln.

Die Signalverarbeitungseinheiten 2, 4 des Kabelübergangs 1 nach der Fig. 1 umfassen ferner eine Anzeige 24, die den Betriebszustand der Signalverarbeitungseinheiten 2, 4 anzeigen kann. Alternativ oder zusätzlich kann dafür auch ein akustischer Signalgeber vorgesehen sein.

Durch einen derartigen Kabelübergang 1 nach Fig. 1 können die Signale einer nicht gezeigten Mess- oder Beobachtungseinheit, welche beispielsweise den Schließzustand einer Tür oder eines Türschlosses überwachen, mittels eines Fingerabdruckprüfgeräts oder einer Zahlentastatur die Zugangsberechtigung einer Person überprüfen, die Raumtemperatur messen, den Beleuchtungszustand des Raums feststellen, auf Rauchentwicklung oder übermäßige Feuchte ansprechen oder andere Zustandsgrößen erfassen an eine Auswerte- und Beobachtungseinheit übertragen werden und in umgekehrter Signalrichtung Steuersignale für die Mess- oder Beobachtungseinheiten oder aber auch andere Einheiten gesendet werden.

Der Kabelübergang nach Fig. 2 ist darüber hinaus dazu ausgelegt über die Sende- und Empfangseinheiten 16, 20 (exemplarisch ist dies nur für die erste Sende- und Empfangseinheit 16 dargestellt) mit einem Endgerät 26 und/oder mit einem Netzwerk 28, beispielsweise ein lokales Netzwerk, zu kommunizieren. Dadurch können Mess- oder Beobachtungssignale von dem Endgerät 26 oder dem Netzwerk 28 abgerufen werden. Dabei ist es ebenfalls möglich entsprechende Steuersignale über diese Verbindung an die Sende- und Empfangseinheiten 16, 20 zu senden, um in Reaktion auf die Mess- oder Beobachtungssingale Einstellungen an den Mess- oder Beobachtungsgeräten vorzunehmen oder auch die Signalverarbeitungseinheiten 2, 4 bzw. die Signalumsetzer 14, 18 oder die Prozessoreinheiten 12, 22 neu zu programmieren oder zu konfigurieren. Dazu werden die empfangenen Steuersignale von der entsprechenden Sende- und Empfangseinheit 16, 20 an die jeweilige Prozessoreinheit 12, 22 gesendet und von dieser ausgewertet bzw. verarbeitet.

Für einer Erweiterung des Kabelübergangs und somit einer Erhöhung der möglichen eintreffenden Signale, umfassen die Signalverarbeitungseinheiten 2, 4 in Fig. 3 jeweils ein Verbindungselement in Form eines Anschlusses, an die weitere Signalverarbeitungseinheiten 30 über bidirektional ausgebildete Leitungen 32 angeschlossen werden können. Auch diese weiteren Signalumsetzer umfassen jeweils eine Prozessoreinheit 34, einen Signalumsetzer 36 und eine Sende- und Empfangseinheit 38. Dabei können die Signale von oder zu den weiteren Signalverarbeitungseinheiten über die Leitungen 32 oder die drahtlose Verbindung der Sende- und Empfangseinheiten 16, 20, 38 gesendet werden. Auch eine reine Verbindung der weiteren Signalverarbeitungseinheiten 30 an den Kabelübergang 1 über die Sende- und Empfangseinheiten 16, 20, 38 ist möglich. In diesem Fall sind die Sende- und Empfangseinheit 16, 20 teil des Verbindungselements. Für die Koordinierung der Datenströme in diesem Netzwerk von Signalverarbeitungseinheiten 2, 4, 30 wird dabei eine Master-Slave-Architektur verwendet, wobei eine Signalverarbeitungseinheit 2, 4, 30 bzw. eine Prozessoreinheit 12, 22, 34 einer Signalverarbeitungseinheit 2, 4, 30 als Master ausgebildet ist und die Signalströme kontrolliert.

### Bezugszeichenliste

- 1: Kabelübergang
- 2: erste Signalverarbeitungseinheit
- 4: zweite Signalverarbeitungseinheit
- 6: Verbindungskabel
- 8: Signalleitungen
- 10: Signalleitungen
- 12: erste Prozessoreinheit
- 14: erster Signalumsetzer
- 16: erste Sende- und Empfangseinheit
- 18: zweiter Signalumsetzer
- 20: zweite Sende- und Empfangseinheit
- 22: zweite Prozessoreinheit
- 24: Anzeige
- 26: Endgerät
- 28: Netzwerk
- 30: weitere Signalverarbeitungseinheiten
- 32: Leitung
- 34: weitere Prozessoreinheiten
- 36: weitere Signalumsetzer
- 38: weitere Sende- und Empfangseinheit

## Patentansprüche

1. Kabelübergang (1) zum Verbinden mehrerer, an einer an einem ersten Träger angeordneten ersten Signalverarbeitungseinheit (2) ankommender Signalleitungen (8) mit mehreren von einer an einem, gegenüber dem ersten Träger schwenkbaren, zweiten Träger angeordneten zweiten Signalverarbeitungseinheit (4) abgehenden Signalleitungen (10), umfassend eines sich zwischen den beiden Signalverarbeitungseinheiten (2, 4) erstreckenden Verbindungskabel (6),
wobei die erste Signalverarbeitungseinheit (2) einen ersten Mehrkanal-Signalumsetzer (14) umfasst, welcher auf den ankommenden Signalleitungen (8) eintreffende Mess-, Überwachungs- und/oder Steuersignale in ein über das Verbindungskabel (6) übertragbares gebündeltes Übertragungssignal umwandelt und dessen Signalausgang mit dem einen Ende des Verbindungskabels (6) in Verbindung steht
und wobei die zweite Signalverarbeitungseinheit (4) einen als Signal-Rückumsetzer dienenden zweiten Mehrkanal-Signalumsetzer (18) umfasst, der mit dem anderen Ende des Verbindungskabels (6) in Verbindung steht und an seinen Ausgängen den ursprünglichen Mess-, Überwachung- und/oder Steuersignalen entsprechende Signale liefert,
**dadurch gekennzeichnet,**
**dass** mindestens eine Signalverarbeitungseinheit (2, 4) mindestens ein Verbindungselement zum signalseitigen Verbinden der Prozessoreinheit und/oder des Signalumsetzers mit einer Prozessoreinheit und/oder einem Signalumsetzer einer dritten Signalverarbeitungseinheit (30) umfasst und dass zumindest ein Teil der Signalverarbeitungseinheiten (2, 4, 30) jeweils eine Sende- und Empfangseinheit (16, 20, 38) für eine drahtlose Übertragung von Daten umfassen
und **dass** mindestens eine Signalverarbeitungseinheit (2, 4, 30) eine Prozessoreinheit (12, 22, 34) umfasst, die signalseitig mit der jeweiligen Sende- und Empfangseinheit (16, 20, 38) und dem Signalumsetzer (14, 18, 36) verbunden ist

2. Kabelübergang (1) nach Anspruch 1, **dadurch gekennzeichnet, dass** die Sende- und Empfangseinheiten (16, 20, 38) zur Übertragung von Mess-, Überwachungs- und/oder Steuersignalen von einer Signalverarbeitungseinheit (2, 4, 30) zu der anderen Signalverarbeitungseinheit (2, 4, 30) ausgelegt sind.

3. Kabelübergang (1) nach Anspruch 1 oder 2, **dadurch gekennzeichnet, dass** die Prozessoreinheit (12, 22, 34), der Signalumsetzer (14, 18, 36) und/oder die Sende- und Empfangseinheit (16, 20, 38) drahtlos über die Sende- und Empfangseinheit (16, 20, 38) programmierbar ist.

4. Kabelübergang (1) nach einem der Ansprüche 1 bis 3, **dadurch gekennzeichnet, dass** die drahtlose Übertragung der Mess-, Überwachung- und/oder Steuersignale zwischen den Sende- und Empfangseinheiten (16, 20, 38) verschlüsselt ist.

5. Kabelübergang (1) nach einem der Ansprüche 1 bis 4, **dadurch gekennzeichnet, dass** mindestens eine Sende- und Empfangseinheit (16, 20, 38) dazu ausgebildet ist mit einem weiteren Netzwerk (28) zu kommunizieren.

6. Kabelübergang (1) nach einem der Ansprüche 1 bis 5, **dadurch gekennzeichnet, dass** mindestens eine Signalverarbeitungseinheit (2, 4, 30) in einem Steckerteil angeordnet ist, wobei das Steckerteil dazu ausgebildet ist mit einem zugeordneten Steckerteil an den ankommenden bzw. abgehenden Signalleitungen (8, 10) eine Steckverbindung zu bilden.

7. Kabelübergang (1) nach einem der Ansprüche 1 bis 6, **dadurch gekennzeichnet, dass** mindestens eine Signalverarbeitungseinheit (2, 4, 30) innerhalb einer Leitung angeordnet ist.

## Claims

1. A cable transition (1) for connecting several signal lines (8) incoming at a first signal-processing unit (2), which is arranged on a first carrier, with several signal lines (10) outgoing from a second signal-processing unit (4), which is arranged on a second carrier which is swivelable against the first carrier, comprising
a connecting cable (6) extending between the two signal-processing units (2, 4), wherein the first signal-processing unit (2) comprises a first multichannel signal converter (14) which converts measuring, monitoring and/or control signals incoming on the incoming signal lines (8) into a bunched transmission signal which can be transmitted through the connecting cable (6) and whose signal output is in connection with one end of the connecting cable (6),
and wherein the second signal-processing unit (4) comprises a second multichannel signal converter (18) which serves as a signal reconverter and which is in connection with the other end of the connecting cable (6) and supplies on its outputs signals corresponding to the original measuring, monitoring and/or control signals,
**characterized in that**
at least one signal-processing unit (2, 4) comprises at least one connecting element for signal-side connection of the processor unit and/or the signal converter with a processor unit and/or a signal converter of a third signal-processing unit (30), and **in that** at least part of the signal-processing units (2, 4, 30) each comprise a transmitting and receiving unit (16, 20, 38) for wireless transmission of data,
and **in that** at least one signal-processing unit (2, 4, 30) comprises a processor unit (12, 22, 34) which is connected on the signal side with the respective transmitting and receiving unit (16, 20, 38) and the signal converter (14, 18, 36).

2. The cable transition (1) of claim 1, **characterized in that** the transmitting and receiving units (16, 20, 38) are designed for transmitting measuring, monitoring and/or control signals from one signal-processing unit (2, 4, 30) to the other signal-processing unit (2, 4, 30).

3. The cable transition (1) of claim 1 or 2, **characterized in that** the processor unit (12, 22, 34), the signal converter (14, 18, 36) and/or the transmitting and receiving unit (16, 20, 38) can be programmed wirelessly via the transmitting and receiving unit (16, 20, 38).

4. The cable transition (1) of any of claims 1 to 3, **characterized in that** the wireless transmission of the measuring, monitoring and/or control signals between the transmitting and receiving unit (16, 20, 38) is encoded.

5. The cable transition (1) of any of claims 1 to 4, **characterized in that** at least one transmitting and receiving unit (16, 20, 38) is designed for communicating with another network (28).

6. The cable transition (1) of any of claims 1 to 5, **characterized in that** at least one signal-processing unit (2, 4, 30) is arranged in a plug part, the plug part being designed for forming a plug-in connection with an associated plug part on the incoming or outgoing signal lines (8, 10), respectively.

7. The cable transition (1) of any of claims 1 to 6, **characterized in that** at least one signal-processing unit (2, 4, 30) is arranged inside a line.

## Revendications

1. Passage de câbles (1) pour relier plusieurs lignes de signaux (8) qui arrivent à une première unité de traitement de signaux (2) disposée sur un premier support, avec plusieurs lignes de signaux (10) qui sortent d'une deuxième unité de traitement de signaux (4) disposée sur un deuxième support qui est orientable par rapport au premier support, comprenant
un câble de connexion (6) qui s'étend entre les deux unités de traitement de signaux (2, 4),
dans lequel la première unité de traitement de signaux (2) comprend un premier convertisseur de signaux (14) à canaux multiples qui convertit des signaux de mesurage, de surveillance et/ou de commande qui arrivent sur les lignes de signaux (8) entrants, en un signal d'émission en faisceau qui peut être émis au moyen du câble de connexion (6) et dont la sortie de signal est en connexion avec un bout du câble de connexion (6),
et dans lequel la deuxième unité de traitement de signaux (4) comprend un deuxième convertisseur de signaux (18) à canaux multiples qui sert de reconvertisseur de signaux et qui est en connexion avec l'autre bout du câble de connexion (6) et fournit à ses sorties, des signaux qui correspondent aux signaux originaux de mesurage, de surveillance et/ou de commande,
**caractérisé en ce que**
au moins une unité de traitement de signaux (2, 4) comprend au moins un élément de connexion pour relier l'unité centrale et/ou le convertisseur de signaux, du côté de signaux, avec une unité centrale et/ou un convertisseur de signaux d'une troisième unité de traitement de signaux (30), et **en ce que** au moins une partie des unités de traitement de signaux (2, 4, 30) comprend à chaque fois une unité d'émission et de réception (16, 20, 38) pour l'émission sans fil de données,
et **en ce que** au moins une unité de traitement de signaux (2, 4, 30) comprend une unité centrale (12, 22, 34) qui est reliée, du côté de signaux, avec l'unité d'émission et de réception (16, 20, 38) respective et le convertisseur de signaux (14, 18, 36).

2. Passage de câbles (1) selon la revendication 1, **caractérisé en ce que** les unités d'émission et de réception (16, 20, 38) sont destinées à émettre des signaux de mesurage, de surveillance et/ou de commande, d'une unité de traitement de signaux (2, 4, 30) à l'autre unité de traitement de signaux (2, 4, 30).

3. Passage de câbles (1) selon la revendication 1 ou 2, **caractérisé en ce que** l'unité centrale (12, 22, 34), le convertisseur de signaux (14, 18, 36) et/ou l'unité d'émission et de réception (16, 20, 38) peuvent être programmés d'une manière sans fil au travers de l'unité d'émission et de réception (16, 20, 38).

4. Passage de câbles (1) selon l'une quelconque des revendications 1 à 3, **caractérisé en ce que** l'émission sans fil des signaux de mesurage, de surveillance et/ou de commande entre l'unité d'émission et de réception (16, 20, 38) est codée.

5. Passage de câbles (1) selon l'une quelconque des revendications 1 à 4, **caractérisé en ce que** au moins une unité d'émission et de réception (16, 20, 38) est destinée à communiquer avec un autre réseau (28).

6. Passage de câbles (1) selon l'une quelconque des revendications 1 à 5, **caractérisé en ce que** au moins une unité de traitement de signaux (2, 4, 30) est disposée dans un élément à fiche, cet élément à fiche étant destinée à former un raccordement à fiches avec un élément à fiche y associé sur les lignes de signaux (8, 10) entrants ou sortants, respectivement.

7. Passage de câbles (1) selon l'une quelconque des revendications 1 à 6, **caractérisé en ce que** au moins une unité de traitement de signaux (2, 4, 30) est disposée à l'intérieur d'une ligne.
